# EUROPÄISCHE PATENTSCHRIFT

(11) **EP 0 358 289 B1**
(45) Veröffentlichungstag und Bekanntmachung des Hinweises auf die Patenterteilung: **23.11.1994**
(21) Anmeldenummer: 89250029.9
(22) Anmeldetag: 07.09.1989
(51) Int. Cl.: H01H 9/30, H01H 1/64

(54) **Bewegbare Kontaktanordnung mit einem Abschirmkörper**
Moving contact arrangement with a shielding part
Agencement de contacts mobiles avec écran

(30) Priorität: 08.09.1988 US 242092
(43) Veröffentlichungstag der Anmeldung: 14.03.1990
(73) Patentinhaber: SIEMENS AKTIENGESELLSCHAFT, 80333 München (DE)
(72) Erfinder: Buxton, Clifford A., Lawrenceville Georgia 30245 (US); Leone, David A., Lawrenceville Georgia 30244 (US); Quinton, Don, Stone Mountain Georgia 30087 (US)

(56) Entgegenhaltungen:
- EP-A- 0 206 882
- FR-A- 2 484 136
- US-A- 4 137 437

## Beschreibung

Die Erfindung betrifft eine bewegbare Kontaktanordnung für einen Niederspannungs-Leistungsschalter mit mehreren parallel angeordneten, um ein Gelenk schwenbaren Kontakthebeln und an diesen angebrachten bewegbaren Kontaktstücken, die mit ortsfesten Kontaktstücken zusammenwirken, sowie mit einem isolierende Trennwände für die Kontakthebel aufweisenden Abschirmkörper.

Eine Kontaktanordnung dieser Art ist durch die US-A-4 672 157 bekannt geworden. Zweck der parallelen Anordnung mehrerer Kontakthebel ist es, hohe Ströme auf mehrere Kontaktübergangsstellen zu verteilen. Die Trennwände des Abschirmkörpers tragen dazu bei, trotz geringen Abstandes der benachbarten Kontakthebel die gleichmäßige Aufteilung des Gesamtstromes zu gewährleisten.

Der Erfindung liegt hiervon ausgehend die Aufgabe zugrunde, die Belastbarkeit einer solchen Kontaktanordnung durch eine verbesserte Kühlung zu steigern. Ferner soll das Verweilen von Schaltlichtbögen an den Kontakten soweit wie möglich beschränkt werden, um einer Abnutzung der Kontakte und damit einer Erhöhung des Übergangswiderstandes entgegenzuwirken.

Diese Aufgabe wird gemäß der Erfindung dadurch gelöst, daß wenigstens ein Teil der Trennwände beidseitig mit Vorsprüngen zur örtlichen Abstützung benachbarter Kontakthebel gegeneinander unter Freilassung von Zwischenräumen versehen ist. Hierdurch wird erreicht, daß zwischen den sich im Betrieb beträchtlich erwärmenden Kontakthebeln ständig Luft hindurchströmen und die Kontakthebel kühlen kann.

An einem Teil der Trennwände des Abschirmkörpers kann ferner jeweils ein von Wandteilen begrenzter Aufnahmebereich für den Eingriff einer zum Schwenken der Kontakthebel dienenden Antriebsvorrichtung vorgesehen sein. Diese Anordnung gestattet die Ankopplung der Antriebsvorrichtung bei weitgehender Aufrechterhaltung der für die Kühlung geschaffenen Zwischenräume zwischen den Kontakthebeln.

In Abhängigkeit von der vorgesehenen Belastbarkeit der Kontaktanordnung kann es ausreichend sein, daß der Abschirmkörper abwechselnd durchgehend ebene Trennwände und mit Vorsprüngen versehene Trennwände aufweist und daß wenigstens zwei der mit Vorsprüngen versehenen Trennwände zusätzlich je einen Aufnahmebereich besitzen. Bei dieser Anordnung grenzt jeweils eine Seitenfläche jedes Kontakthebels an einen der geschaffenen Zwischenräume an.

Der Abschirmkörper kann an seiner die Unterseite der Kontakthebel bedeckenden Seite unmittelbar an die bewegbaren Kontaktstücke anschließend einen abgewinkelten gasabgebenden Schutzsteg und einen weiteren, sich in einem Abstand von der Unterseite der Kontakthebel erstreckenden Quersteg aufweisen. Aus dem Schutzsteg werden Gase bei einer Erhitzung durch die an den Kontaktstücken beim Schalten auftretenden Lichtbögen freigegeben. Die Gasbildung bewirkt, daß die Lichtbögen von den Kontakten fortgetrieben werden und damit die Kontaktstücke dem Lichtbogen nur kurze Zeit ausgesetzt sind. Dies trägt dazu bei, die Abnutzung der Kontaktstücke zu verringern und den Übergangswiderstand zwischen den Kontaktstücken gering zu halten. Infolgedessen ist auch die Erwärmung der gesamten Kontaktanordnung im Betrieb geringer. Dadurch, daß anschließend an den Schutzsteg des Abschirmkörpers ein im Abstand von der Unterseite der Kontakthebel angeordneter Quersteg vorhanden ist, wird der Eintritt der Luft in die Zwischenräume zwischen den Kontakthebeln erleichtert. Hierdurch wird die Kühlwirkung noch verbessert.

Die Erfindung wird im folgenden anhand des in den Figuren dargestellten Ausführungsbeispieles näher erläutert.

Die Figur 1 ist eine Seitenansicht einer Kontaktanordnung mit mehreren parallel angeordneten Kontakthebeln und mit einem Abschirmkörper.

In der Figur 2 ist eine Draufsicht der Kontaktanordnung gemäß der Figur 1 gezeigt.

Die Figuren 3 und 4 zeigen einen Abschirmkörper in einer Draufsicht bzw. in einer Seitenansicht.

Die in der Figur 1 gezeigte und als Ganzes mit 2 bezeichnete Kontaktanordnung ist Bestandteil eines Leistungsschalters, beispielsweise eines Niederspannungs-Leistungsschalters kompakter Bauart mit Formstoffgehäuse (MCCB). Die Öffnung und Schließung der Kontaktanordnung 2 geschieht durch Berührung und Trennung von Kontaktstücken 10 und 12, von denen mehrere Paare vorgesehen sind, um die Beanspruchung jedes einzelnen Paares von Kontaktstücken 10 und 12 auf ein bestimmtes Maß zu begrenzen. Ausgehend von einer feststehenden Anschlußschiene 14 umfaßt die Kontaktanordnung 2 eine stromübertragende Gelenkanordnung 16 mit einer Schwenkachse 4 sowie eine Anzahl von Kontakthebeln 18, die jeweils mit einem Kontaktstück 10 versehen sind. Ausgehend von der Stellung der Teile gemäß der Figur 1 lassen sich die Kontaktstücke 10 durch Schwenkung der Kontakthebel 18 um die Schwenkachse 4 im Uhrzeigersinn mit den feststehenden Kontaktstücken 12 in Berührung bringen, die an einer weiteren ortsfesten Anschlußschiene 6 angebracht sind.

Die parallele Anordnung der Kontakthebel 18 ist der Figur 2 zu entnehmen. Insgesamt sind in dem dargestellten Beispiel zehn Kontakthebel 18 vorhanden, die durch einen mit dem Kontakthebeln 18 verbundenen Abschirmkörper 20 in gegenseitigem Abstand gehalten werden. Der Abschirmkörper 20 ist ein Kunststoff-Formteil mit Trennwänden 26 und 28. Hierbei sind die Trennwände 26 eben ausgebildet, so daß die Kontakthebel 18 an ihnen unmittelbar anliegen. Die Trennwände 28 sind dagegen mit Vorsprüngen 22 versehen, derart, daß zwischen den angrenzenden Kontakthebeln 18 und der dazwischen befindlichen Trennwand 28 Zwischenräume 30 geschaffen werden, die von Luft durchströmt werden können.

Zwei der Trennwände 28 weisen darüber hinaus von Wandteilen begrenzte Aufnahmebereiche 24 auf, die für den Eingriff von Antriebsteilen einer Antriebsvorrichtung vorgesehen sind, um die Kontakthebel 18 zum Ein- und Ausschalten zu schwenken.

Anhand der den Figuren 1 und 4 zu entnehmenden Seitenansicht des Abschirmkörpers 20 ist zu erkennen, daß an der Unterseite des Abschirmkörpers 20 ein sich über alle Kontakthebel 18 erstreckender, mit einem Abstand von der Unterseite der Kontakthebel 18 erstreckender Quersteg 32 und ein weiterer, den Kontaktstücken 12 benachbarter gasabgebender Schutzsteg 34 vorgesehen ist. Der Schutzsteg 32 liegt zum Teil an der Unterseite 36 der Kontakthebel 18 an und stützt diese derart, daß sie beim Schwenken gleichmäßig bewegt werden. Durch den insbesondere in der Figur 1 ersichtlichen Zwischenraum zwischen der Unterseite der Kontakthebel 18 und dem Quersteg 32 wird der Zutritt der Luft in die Zwischenräume 30 erleichtert und damit die Kühlung der Kontaktanordnung 2 verbessert. Der gasabgebende Schutzsteg 34 verhindert, daß ein Lichtbogen entlang der Unterkante 36 der Kontakthebel laufen kann. Ferner bewirkt die Abgabe von Gasen aus dem Kunststoff des Abschirmkörpers 20 unter dem Einfluß von Lichtbögen an den Kontakten 10 und 12, daß der Lichtbogen rasch von den Kontakten 10 und 12 in Richtung eines Lichtbogenhornes und einer diesem vorgelagerten Lichtbogenlöschkammer fortbewegt wird.

Der Abschirmkörper 20 kann aus einem isolierenden, wärmebeständigen und unter dem Einfluß von Lichtbögen gasabgebenden Material hergestellt sein. Ein solcher Werkstoff ist angemessen, um die gewünschte Festigkeit des Abschirmkörpers 20 sicherzustellen und auch die Gasabgabe zu bewirken, wenn eine starke Erhitzung durch einen Lichtbogen auftritt.

Die dargestellte Anordnung kann vielfältig abgewandelt werden, ohne von dem Erfindungsgedanken abzuweichen. Beispielsweise kann der Abschirmkörper so ausgebildet sein, daß er mit einer unterschiedlichen Anzahl von Kontakthebeln verwendbar ist. zusätzlich könnten die Aufnahmebereiche in Abhängigkeit von der vorgesehenen Antriebsvorrichtung eine angepaßte Gestalt erhalten. Die zum Durchtritt der Luft vorgesehenen Zwischenräume können entsprechend der gewünschten Kühlwirkung bemessen sein. Auch kann der Quersteg 32 mit Einschnitten zur Erleichterung des Luftzutrittes versehen sein.

## Patentansprüche

1. Bewegbare Kontaktanordnung (2) für einen Niederspannungs-Leistungsschalter mit mehreren parallel angeordneten, um ein Gelenk (4) schwenkbaren Kontakthebeln (18) und an diesen angebrachten bewegbaren Kontaktstücken (10), die mit ortsfesten Kontaktstücken (12) zusammenwirken, sowie mit einem isolierende Trennwände (26, 28) für die Kontakthebel (18) aufweisenden Abschirmkörper (20), **dadurch gekennzeichnet**, daß wenigstens ein Teil der Trennwände (26, 28) beidseitig mit Vorsprüngen (22) zur örtlichen Abstützung benachbarter Kontakthebel (18) gegeneinander unter Freilassung von Zwischenräumen (30) versehen ist.

2. Kontaktanordnung nach Anspruch 1, **dadurch gekennzeichnet**, daß wenigstens ein Teil der Trennwände (28) jeweils einen von Wandteilen begrenzten Aufnahmebereich (24) für den Eingriff einer zum Schwenken der Kontakthebel (18) dienenden Antriebsvorrichtung besitzt.

3. Kontaktanordnung nach Anspruch 2, **dadurch gekennzeichnet**, daß der Abschirmkörper (20) abwechselnd durchgehend ebene Trennwände (26) und mit Vorsprüngen (22) versehene Trennwände (28) aufweist und daß wenigstens zwei der mit Vorsprüngen (22) versehenen Trennwände (28) zusätzlich je einen Aufnahmebereich (24) besitzen.

4. Kontaktanordnung nach einem der vorangehenden Ansprüche, **dadurch gekennzeichnet**, daß der Abschirmkörper (20) an seiner die Unterseite (36) der Kontakthebel (18) bedeckenden Seite unmittelbar an die bewegbaren Kontaktstücke (10) anschließend einen abgewinkelten gasabgebenden Schutzsteg (34) und einen weiteren, sich in einem Abstand von der Unterseite (36) der Kontakthebel (18) erstreckenden Quersteg (32) aufweist.

## Claims

1. A moving contact arrangement (2) for a low-voltage power switch with several contact levers (18) disposed in parallel and pivotable about a link (4) and moving contact makers (10) mounted thereon, which cooperate with fixed contact pieces (12), and with a shielding part (20) which comprises isolating partitions (26, 28) for the contact levers (18) characterized in that at least one part of the partitions (26, 28) is provided on both sides with projections (22), which create interim spaces (30), for the localized support of adjacent contact levers (18) against one another.

2. A contact arrangement according to claim 1 characterized in that each of at least one part of the partitions (28) has an input area (24) bordered by wall parts to engage a power device for the pivoting of the contact levers (18).

3. A contact arrangement according to claim 2 characterized in that the shielding part (20) comprises flat partitions (26) and partitions (28) provided with projections (22) which alternate throughout and in that each of the at least two partitions (28) provided with projections (22) has, in addition, an input area (24).

4. A contact arrangement according to one of the preceding claims characterized in that the shielding part (20) comprises an angled, gas-yielding protection piece (34) directly adjacent to the moving contact makers (10) on its side which covers the underside (36) of the contact levers (18) and a further cross-piece (32) extending at a distance from the underside (36) of the contact levers (18).

## Revendications

1. Dispositif de contact (2) mobile pour un disjoncteur basse tension, comportant plusieurs leviers de contact (18) qui sont parallèles et qui peuvent pivoter autour d'une articulation (4), et des pièces de contact (10) mobiles, qui sont montées sur ces leviers et qui coopèrent avec des pièces de contact (12) fixes, ainsi qu'un corps de blindage (20) qui comporte des parois de séparation (26, 28) isolantes pour les leviers de contact (18), caractérisé par le fait qu'au moins une partie des parois de séparation (26, 28) comporte, des deux côtés, des parties saillantes (22) destinées à l'appui local de leviers de contact voisins (18) les uns par rapport aux autres tout en laissant subsister des intervalles intercalaires (30).

2. Dispositif de contact suivant la revendication 1, caractérisé par le fait qu'au moins une partie des parois de séparation (28) possède une zone de réception (24), qui est délimitée par des éléments de paroi et dans laquelle pénètre un dispositif d'entraînement destiné à faire pivoter les leviers de contact (18).

3. Dispositif de contact suivant la revendication 2, caractérisé par le fait que le corps de blindage (20) possède alternativement des parois de séparation continûment planes et des parois de séparation (28) pourvues de parties saillantes (22), et qu'au moins deux des parois de séparation (28) munies de parties saillantes (22) possèdent en supplément chacune une zone de réception (24).

4. Dispositif de contact suivant l'une des revendications précédentes, caractérisé par le fait que le corps de blindage (20) possède, sur sa face recouvrant la face inférieure (36) des leviers de contact (18) et ce dans une position directement adjacente aux pièces de contact (10) mobiles, une barrette de protection coudée (34) de dégagement du gaz, et une autre barrette transversale (32) qui s'étend à une certaine distance de la face inférieure (36) des leviers de contact (18).
